# EUROPÄISCHE PATENTSCHRIFT

(11) **EP 3 863 473 B1**
(45) Veröffentlichungstag und Bekanntmachung des Hinweises auf die Patenterteilung: **02.11.2022**
(21) Anmeldenummer: 19797545.1
(22) Anmeldetag: 13.10.2019
(51) Int. Cl.: A47B 88/467, E05F 1/16

(54) **SELBSTEINZUGSVORRICHTUNG MIT UMGELENKTEM FEDERENERGIESPEICHER**
SELF-RETRACTING DEVICE WITH DEFLECTED SPRING ENERGY ACCUMULATOR
DISPOSITIF DE FERMETURE AUTOMATIQUE À ACCUMULATEUR D'ÉNERGIE DE RESSORT À DIRECTION INVERSÉE

(30) Priorität: 14.10.2018 DE 102018008206
(43) Veröffentlichungstag der Anmeldung: 18.08.2021
(73) Patentinhaber: Zimmer, Martin, 77866 Rheinau (DE); Zimmer, Günther, 77866 Rheinau (DE)
(72) Erfinder: Zimmer, Martin, 77866 Rheinau (DE); Zimmer, Günther, 77866 Rheinau (DE)
(74) Vertreter: Thämer, Wolfgang
(86) Internationale Anmeldenummer: PCT/DE2019/000264
(87) Internationale Veröffentlichungsnummer: WO 2020/078493

(56) Entgegenhaltungen:
- EP-A1- 1 743 550
- DE-A1-102008 021 458

## Beschreibung

Die Erfindung betrifft eine Selbsteinzugsvorrichtung mit einem Gehäuse (21) und einem Schlitten (81), mit einem in dem Gehäuse zwischen einer kraft- und/oder formschlüssig gesicherten Parkposition und einer Endposition und zurück verfahrbaren Mitnahmeelement, mit einem das Mitnahmeelement und das Gehäuse verbindenden ersten Federenergiespeicher und mit mindestens einem zweiten Federenergiespeicher, die beide bei Lage des Mitnahmeelements in der Parkposition geladen sind und bei Lage des Mitnahmeelements in der Endposition auf einen Restenergiewert entladen sind, wobei der erste Federenergiespeicher um eine relativ zu dem Schlitten drehbar gelagerte Umlenkscheibe geführt ist und wobei der Schlitten relativ zum Gehäuse in Richtung des die Umlenkscheibe umschlingenden ersten Federenergiespeichers mittels des zweiten Federenergiespeichers belastet ist und wobei die Umlenkscheibe eine umlaufende Führungsnut hat.

Aus der DE 10 2008 021 458 A1 ist eine derartige Selbsteinzugsvorrichtung bekannt.

Der vorliegenden Erfindung liegt die Problemstellung zugrunde, den für eine derartige Selbsteinzugsvorrichtung erforderlichen Bauraum zu verringern und die Montage zu vereinfachen.

Diese Problemstellung wird mit den Merkmalen des Hauptanspruches gelöst. Dazu ist die Umlenkscheibe am Schlitten mittels zweier außenliegender, im Schlitten drehbar gelagerter Lagerzapfen abgestützt. Mindestens eine Tangentialebene an die Mantelfläche der Umlenkscheibe schneidet beide Lagerzapfen. Außerdem ist die Umlenkscheibe bei einer Drehbewegung mittels des Schlittens oder mittels der Lagerzapfen geführt.

Die Umlenkscheibe der Selbsteinzugsvorrichtung ist in der Längsrichtung und in der Höhenrichtung mittels mehrere Wälzkontaktzonen abgestützt. Dies kann jeweils ein Punkt- Flächen- oder Linienkontakt sein. Hierbei wird die Umlenkscheibe mittels des sie umschlingenden ersten Federenergiespeichers gegen zwei Lagerzapfen gedrückt. Diese Anpresskraft wird mittels des zweiten Federenergiespeichers verstärkt, der einen die Lagerzapfen tragenden Schlitten gegen die Umlenkscheibe drückt. Hiermit wird die Lage der Umlenkscheibe in der Längsrichtung und in der Höhenrichtung bestimmt. In der quer zur Längsrichtung und quer zur Höhenrichtung orientierten Querrichtung ist die Bewegung der Umlenkscheibe entweder mittels des Schlittens oder mittels der Lagerzapfen begrenzt.

Weitere Einzelheiten der Erfindung ergeben sich aus den Unteransprüchen und der nachfolgenden Beschreibung schematisch dargestellter Ausführungsformen.
- Figur 1:: Selbsteinzugsvorrichtung in der Parkposition;
- Figur 2:: Selbsteinzugsvorrichtung in der Endposition;
- Figur 3:: Schlitten;
- Figur 4:: Umlenkscheibe;
- Figur 5:: Lagerzapfen;
- Figur 6:: Ansicht der Selbsteinzugsvorrichtung von der Rückwand;
- Figur 6:: Schnitt der Schlittenbaugruppe;
- Figur 8:: Variante der Schlittenbaugruppe.

Die Figuren 1 und 2 zeigen eine Selbsteinzugsvorrichtung (10). Derartige Selbsteinzugsvorrichtungen (10) werden eingesetzt, um bewegte Möbelstückteile, wie z.B. Schubladen oder Schiebetüren relativ zu einem feststehenden Möbelstückteil, z.B. einem Möbelkorpus, gesteuert in eine geschlossene oder geöffnete Endlage zu verfahren. Hierbei ist die Selbsteinzugsvorrichtung an dem einen Möbelstückteil und ein Mitnehmer an dem relativ hierzu bewegten Möbelstückteil befestigt. Vor dem Erreichen der geschlossenen oder der geöffneten Endlage kontaktiert der Mitnehmer ein Mitnahmeelement (41) der Selbsteinzugsvorrichtung (10) und löst dieses aus einer Parkposition (11). Die Schublade oder die Schiebetür wird nun mittels der Selbsteinzugsvorrichtung (10) in die Endlage gefördert. In der Endlage der Schiebetür oder der Schublade steht das Mitnahmeelement (41) in einer Endposition (12), vgl. Figur 2.

Die Selbsteinzugsvorrichtung (10) hat ein Gehäuse (21), das aus einer Gehäuseunterschale (22) und einer Gehäuseoberschale (35), vgl. Figur 6, besteht. An der Oberseite (23) hat das Gehäuse (21) einen Längsschlitz (24), durch den das Mitnahmeelement (41) in die Umgebung (1) ragt. Das Mitnahmeelement (41) ist im Gehäuse (21) mittels eines beidseitig angeordneten Führungszapfenpaars (42) und mittels eines Kolbenstangenkopfes (52) entlang einer gehäuseseitigen Führungsbahn (25) geführt. Diese Führungsbahn (25) hat einen in der Längsrichtung (5) orientierten geraden Abschnitt (26) und einen in den Darstellungen der Figuren 1 und 2 nach unten gebogenen Parkabschnitt (27). In der Parkposition (11) steht das Mitnahmeelement (41) mit dem Führungszapfenpaar (42) im Parkabschnitt (27). Der Kolbenstangenkopf (52) steht im geraden Abschnitt (26). In der in der Figur 2 dargestellten Endposition (12) stehen sowohl das Führungszapfenpaar (42) als auch der Kolbenstangenkopf (52) im geraden Abschnitt (26). Eine Mitnahmeausnehmung (43) des Mitnahmeelements (41) zeigt nach oben. Das Mitnahmeelement (41) kann auch mehrteilig ausgebildet sein. So kann beispielsweise ein die Mitnahmeausnehmung (43) begrenzender Zugzapfen (44) abklappbar sein. Die Unterseite des Gehäuses (21) sowie Bereiche der Stirnwand (31) und der Rückwand (28) sind im Ausführungsbeispiel offen. Sie können aber auch geschlossen ausgebildet sein.

Im Gehäuse (21) ist im Ausführungsbeispiel weiterhin eine z.B. hydraulische Zylinder-Kolben-Einheit (51) gelagert. Die Zylinder-Kolben-Einheit (51) weist einen Zylinder (53) auf, in dem ein mittels einer Kolbenstange (54) verschiebbarer Kolben geführt ist. Beispielsweise beim Einfahren der Kolbenstange (54) wird Öl aus einem zwischen dem Kolben und dem Zylinderboden (55) liegenden Verdrängungsraum gedrosselt in einen zwischen dem Kolben und dem Zylinderkopf (56) liegenden Ausgleichsraum verdrängt. Die Kolbenstange (54) trägt den im Mitnahmeelement (41) schwenkbar gelagerten Kolbenstangenkopf (52). Die Selbsteinzugseinheit (10) kann auch ohne eine Zylinder-Kolben-Einheit (51) ausgebildet sein.

Es ist auch denkbar, die Kolbenstange (54) der Zylinder-Kolben-Einheit (10) nicht mit dem Mitnahmeelement (41) zu verbinden. Das Mitnahmeelement (41) hat dann z.B. zwei Führungszapfenpaare (42). Im Verdrängungsraum ist in diesem Fall beispielsweise eine Rückstellfeder angeordnet, die die Kolbenstange (54) mit dem Kolbenstangenkopf (52) in Richtung des Mitnahmeelements (41) belastet. Beispielsweise bei einem schnellen Verfahren des Mitnahmeelements (41) in Richtung der Parkposition (11) kann sich bei einer derartigen Ausführung der Kolbenstangenkopf (52) vom Mitnahmeelement (41) lösen.

Die Zylinder-Kolben-Einheit (51) kann so im Gehäuse (21) angeordnet sein, dass die Kolbenstange (54) zur Rückwand (28) des Gehäuses (21) zeigt und der Zylinderboden (55) zum Mitnahmeelement (41) orientiert ist. Beispielsweise ist dann der Zylinder (53) verschiebbar im Gehäuse (21) gelagert. Der Zylinderboden (55) kann mit dem Mitnahmeelement (41) verbunden sein oder an diesem anliegen.

Am Mitnahmeelement (41) und im Gehäuse (21) ist ein erster Federenergiespeicher (61) gehalten. Im Gehäuse (21) ist dieser erste Federenergiespeicher (61) in einer Federhaltung (36) eingehängt. Dieser erste Federenergiespeicher (61) ist im Ausführungsbeispiel eine Zugfeder (61). Seine auf einen Restenergiewert entspannte Länge beträgt beispielsweise das 1,35-fache der in der Längsrichtung (5) gemessenen Länge des Gehäuses (21). Der in der Figur 1 dargestellte geladene erste Federenergiespeicher (61) ist 50 % länger als das Gehäuse (21).

Der erste Federenergiespeicher (21) ist um eine Umlenkscheibe (71) einer Schlittenbaugruppe (70) geführt. Der Umschlingungswinkel des Federenergiespeichers (61) um die Umlenkscheibe (71) beträgt im Ausführungsbeispiel 181 Grad.

Die Schlittenbaugruppe (70) umfasst einen Schlitten (81), die Umlenkscheibe (71), zwei Lagerzapfen (91) und einen zweiten Federenergiespeicher (101). Der Schlitten (81) mit der Umlenkscheibe (71) und den Lagerzapfen (91) wird relativ zum Gehäuse (21) mittels des zweiten Federenergiespeichers (101) in Richtung der Rückwand (28) belastet. Hierzu ist der zweite Federenergiespeicher (101) am Gehäuse (21) und am Schlitten (81) angeschlagen. Im Ausführungsbeispiel ist die Schlittenbaugruppe (70) mittels der in eine Gehäusenut (29) mittels eines Führungsbolzens (74) eingreifenden Umlenkscheibe (71) in der Längsrichtung (5) geführt. Die Schlittenbaugruppe (70) kann auch ohne gehäuseseitige Führung ausgebildet sein.

In der Figur 3 ist der Schlitten (81) der Schlittenbaugruppe (70) dargestellt. Der Schlitten (81) hat eine quaderförmige Hüllkontur. Z.B. annährend mittig hat er einen Querdurchbruch (82) mit rechteckigem Querschnitt. Dieser Querdurchbruch (82) ist allseitig von Verbindungsstegen (83) umgeben. Diese Verbindungsstege (83) verbinden zwei parallel zueinander liegende Führungsplatten (84). Die Führungsplatten (84) begrenzen den Schlitten (81) in der Querrichtung (6). Sie können in der Höhenrichtung (7) bündig mit den Verbindungsstegen (83) sein. An seinem zur Stirnwand (31) des Gehäuses (21) zeigenden Ende hat der Schlitten (81) eine in den Querdurchbruch (82) mündende Federdurchführung (85). Diese Federdurchführung (85) ist beispielsweise in der Schlittenlängsrichtung (89) orientiert.

An dem der Federdurchführung (85) abgewandten Ende hat der Schlitten (81) zwei Lagerzapfenaufnahmen (86). Diese Lagerzapfenaufnahmen (86) sind in der Querrichtung (6) orientiert. Im Ausführungsbeispiel sind die Lagerzapfenaufnahmen (86) symmetrisch zu einer in der Schlittenlängsrichtung (89) orientierten Mittenquerebene des Schlittens (81) angeordnet. Die einzelne Lagerzapfenaufnahme (86) hat an jeder Führungsplatte (84) eine Einführeinsenkung (87), die in eine zylinderabschnittsförmige Aufnahme (88) mündet. Hierbei stehen die Führungsplatten (84) gabelartig aus den Verbindungsstegen (83) hervor. Der Abstand zwischen den Führungsplatten (84) beträgt hier 78 % der Gesamtbreite des Schlittens (81). Die Breite des Schlittens (81) beträgt beispielsweise 95 % der Innenbreite des Gehäuses (21).

Die Figur 4 zeigt die Umlenkscheibe (71). Die Umlenkscheibe (71) hat im Ausführungsbeispiel eine Hohlnabe (73), in dem z.B. bei montierter Umlenkscheibe (71) der Führungsbolzen (74) eingesetzt ist. Beispielsweise ist die Umlenkscheibe (71) mittels des Führungsbolzens (74) in der Gehäusenut (29) führbar. Konzentrisch zur Hohlnabe (73) hat die Umlenkscheibe (71) zwei kongruent zueinander ausgebildete Scheibenhörner (75). Beide Scheibenhörner (75) haben zylindrische Mantelflächen (76). Diese Scheibenhörner (75) begrenzen eine umlaufende Führungsnut (77). Die Führungsnut (77) hat einen zentrale u-förmigen Rinnenabschnitt (78), der nach außen hin beidseitig von einem konkav gewölbten Außenrinnenabschnitt (79) begrenzt ist. Der Radius der Krümmungen des Au-βenrinnenabschnitts (79) beträgt beispielsweise das Dreifache des Radius des Rinnenabschnitts (78). Die Breite der Umlenkscheibe (71) über die Scheibenhörner (75) beträgt im Ausführungsbeispiel 99 % des Abstandes der beiden Führungsplatten (84) im Bereich der Lagerzapfenaufnahmen (86). Die Umlenkscheibe (71) kann auch ohne Nabe ausgebildet sein. In diesem Fall können die beiden Scheibenhörner (75) kreisförmige Scheiben sein.

In der Figur 5 ist ein Lagerzapfen (91) dargestellt. Beide Lagerzapfen (91) sind im Ausführungsbeispiel identisch ausgebildet. Der einzelne Lagerzapfen (91) ist aus beispielsweise fünf zueinander koaxialen Abschnitten (92 - 94) aufgebaut. Seine Länge entspricht im Ausführungsbeispiel der Breite des Schlittens (81) in der Querrichtung (6). Der einzelne Lagerzapfen (91) ist symmetrisch in Bezug auf seine normal zur Querrichtung (6) orientierte Mittenebene aufgebaut. An jede der Stirnseiten (95) grenzt ein zylindrisch ausgebildeter Lagerabschnitt (92) an. Sein Durchmesser beträgt beispielsweise 96 % des Durchmessers einer Lagerzapfenaufnahme (86). An den jeweiligen Lagerabschnitt (92) grenzt ein ebenfalls zylindrisch ausgebildeter Bundabschnitt (93) an. Sein Durchmesser ist geringfügig größer als der Durchmesser der Aufnahme (88).

Weiterhin hat der Lagerzapfen (91) einen zentralen Führungsabschnitt (94). Dieser ist als umlaufender Führungsbund (94) ausgebildet. Seine Länge in der Querrichtung (6) beträgt im Ausführungsbeispiel ein Viertel der Länge des Lagerzapfens (91). Diese Länge kann im Ausführungsfall bis zu 56 % der Länge des Lagerzapfens (91) betragen. Sein Durchmesser ist um 25 % größer als der Durchmesser des Lagerabschnitts (92). Der Führungsbund (94) ist in der Querrichtung (6) abgerundet. Der Lagerzapfen (91) kann auch ohne Führungsbund (94) oder mit mehr als einem Führungsbund (94) ausgebildet sein.

Beim Zusammenbau der Selbsteinzugsvorrichtung (10) wird beispielsweise zunächst das Mitnahmeelement (41) mit der Zylinder-Kolben-Einheit (51) in die Gehäuseunterschale (22) eingesetzt. Anschließend wird der Schlitten (81) mit den darin eingesetzten Lagerzapfen (91) in die Gehäuseunterschale (22) eingelegt. Hierbei wird der Schlitten (81) mit dem Querdurchbruch (82) über die gehäuseseitige Federaufnahme (32) gesteckt. Nun kann beispielsweise der als Zugfeder ausgebildete zweite Federenergiespeicher (101) in die gehäuseseitige Federaufnahme (32) und in die Federdurchführung (85) des Schlittens (81) eingehängt werden. Beispielsweise steht der Schlitten (81) jetzt in der in der Figur 2 dargestellten Position. Nun kann die Umlenkscheibe (71) mit dem eingesetzten Führungsbolzen (74) so eingesetzt werden, dass der Führungsbolzen (74) in die Gehäusenut (29) eingreift und die Mantelflächen (76) der Umlenkscheibe (71) an den Bundabschnitten (93) der Lagerzapfen (91) anliegen. Abschließend kann der erste Federenergiespeicher (61) im Mitnahmeelement (41) und im Gehäuse (21) eingehängt werden und um die Umlenkscheibe (71) geführt werden. Abschließend kann die Gehäuseoberschale (35) aufgesetzt werden und das Gehäuse (21) gefügt werden. Beispielsweise wird es verschraubt oder verschweißt. Auch eine andere Reihenfolge des Zusammenbaus ist denkbar.

Der für die Selbsteinzugsvorrichtung (10) erforderliche Bauraum wird durch die äußeren Abmessungen des Gehäuses (21) bestimmt. Die Figur 6 zeigt eine Ansicht auf die Rückwand (28) der Selbsteinzugsvorrichtung (10). Die erforderliche Breite des Gehäuses (21) im oberen Bereich (33) ergibt sich durch die Zylinder-Kolben-Einheit (51). Im unteren Bereich (34) bestimmt der Schlitten (81) die Breite des Gehäuses (21). Beispielsweise beträgt die Breite des unteren Bereichs (34) 75 % der Breite des oberen Bereichs (33) des Gehäuses (21). Das Gehäuse (21) ist in der Darstellung der Figur 6 mit dem unteren Bereich (34) z.B. in ein Trägerprofil (15) eingesetzt.

Nach dem Zusammenbau steht die Selbsteinzugsvorrichtung (10) beispielsweise in der in der Figur 2 dargestellten Endposition (12). Die Kolbenstange (54) der Zylinder-Kolben-Einheit (51) ist eingefahren. Der erste Federenergiespeicher (61) ist auf einen Restenergiewert entladen. Die Zugfeder (61) ist beispielsweise um 30 % gegenüber ihrer vollständig entlasteten Nennlänge gedehnt. Sie belastet die Umlenkscheibe (71) gegen die Lagerzapfen (91). Die Lagerzapfen (91) sind z.B. symmetrisch zur Winkelhalbierenden des Umschlingungswinkels angeordnet. Beispielsweise schließen die die Mittelachse (72) der Umlenkscheibe (71) schneidenden Radialen durch die Mittellinien (96) der Lagerzapfen (91) einen Winkel von 54 Grad ein. Mindestens eine Tangentialebene an die Umlenkscheibe (71) schneidet beide Lagerzapfen (91). Die beiden Lagerzapfen (91) liegen damit versetzt zueinander auf der dem Schlitten (81) zugewandten Seite der Umlenkscheibe (71). Im Ausführungsbeispiel teilt eine normal zur Schlittenlängsrichtung (89) orientierte Tangentialebene an die Umlenkscheibe (71) 27 % des Volumens beider Lagerzapfens (91) ab.

Eine der Umlenkscheibe (71) zugewandte Tangentialebene an beide Lagerzapfen (91) hat einen geringeren Abstand zur Mittelachse (72) der Umlenkscheibe (71) als jede zu dieser Tangentialebene parallele Tangente an den ersten Federenergiespeicher (61). Die letztgenannte Tangentialebene ist beispielsweise normal zur Halbierenden des Umschlingungswinkels orientiert. Diese Halbierende ist beispielsweise in der Schlittenlängsrichtung (89) orientiert. Im Ausführungsbeispiel liegt diese Tangentialebene an den Führungsabschnitten (94) der Lagerzapfen (91) an.

Auch der zweite Federenergiespeicher (101) ist bei Lage des Mitnahmeelements (41) in der Endposition (12) auf einen Restenergiewert entlastet. Beispielsweise ist diese Zugfeder (101) um 20 % gegenüber ihrer unbelasteten Nennlänge gelängt. Der zweite Federenergiespeicher (101) belastet den Schlitten (81) in Richtung des ersten Federenergiespeichers (61). Die Kräfte beider Federenergiespeicher (61, 101) wirken zusammen auf die Kontaktstellen (111) zwischen der Umlenkscheibe (71) und den Lagerzapfen (91). Die von beiden Federenergiespeichern (61, 101) bewirkten Kraftvektoren zeigen aus entgegengesetzten Richtungen auf Kontaktstellen (111). Der Kontakt zwischen der Umlenkscheibe (71) und den Lagerzapfen (91) wird so zusätzlich gesichert. Sowohl eine Bewegung der Umlenkscheibe (71) in der Längsrichtung (5) als auch in der Höhenrichtung (7) wird damit verhindert.

Der Schlitten (81) umgreift im Ausführungsbeispiel den ersten Federenergiespeicher (61) sowohl im Obertrum (62) als auch im Untertrum (63). Damit ist der erste Federenergiespeicher (61) mittels des Schlittens (81) geführt. Die auskragenden Führungsplatten (84) des Schlittens (81) liegen beidseitig der Umlenkscheibe (71).

Die Figur 7 zeigt eine Schnittansicht der Umlenkscheibe (71), eines Lagerzapfens (91) und des Schlittens (81). Die Schnittebene dieser Ansicht wird durch die Mittelachse (72) der Umlenkscheibe (71) und einer diese mit der Mittellinie (96) eines Lagerzapfens (91) verbindenden Radialen aufgespannt. Der erste Federenergiespeicher (61) und das Gehäuse (21) sind in dieser Ansicht nicht dargestellt.

In der Darstellung der Figur 7 übergreift der Schlitten (21) mit seinen beiden Führungsplatten (84) die Umlenkscheibe (71) bereichsweise. Der Schlitten begrenzt somit eine Bewegung der Umlenkscheibe (71) in der Querrichtung (6). Damit führt der Schlitten (81) in diesem Ausführungsbeispiel die Umlenkscheibe (71) bei einer Drehbewegung.

Die Lagerzapfen (91) sind drehbar im Schlitten (81) gelagert. Die Lagerungen der Lagerabschnitte (92) in den Aufnahmen (88) sind im Ausführungsbeispiel als Gleitlagerungen ausgeführt. Die jeweiligen Bundabschnitte (93) verhindern ein Wandern der Lagerzapfen (91) in der Querrichtung (6). An den Bundabschnitten (93) liegt die Umlenkscheibe (71) mit ihren Scheibenhörnern (75) an. Die Kontaktstellen (111) sind in Querrichtung (6) orientierte Kontaktlinien. Die Führungsabschnitte (94) der Lagerzapfen (91) sind in die Führungsnut (77) eingetaucht. Im Ausführungsbeispiel haben sie keinen Kontakt mit der Führungsnut (77).

Beispielsweise beim Öffnen der Schiebetür oder der Schublade zieht der Mitnehmer ausgehend von der in der Figur 2 dargestellten Endposition (12) das Mitnahmeelement (41) relativ zum Gehäuse (21) in der Öffnungsrichtung (13). Der erste Federenergiespeicher (61) wird geladen. Hierbei belastet er die Umlenkscheibe (71) in der Öffnungsrichtung (13). Die Umlenkscheibe (71) schiebt den Schlitten (81) ebenfalls in die Öffnungsrichtung (13). Gleichzeitig wird die Umlenkscheibe (71) um ihre Mittelachse (72) gedreht. Sie wälzt an beiden Lagerzapfen (91) ab, die hierbei gedreht werden. Der zweite Federenergiespeicher (101) wird geladen. Die Dehnung des ersten Federenergiespeichers (61) ist geringer als der Hub des Mitnahmeelements (41) in der Längsrichtung (5). Die federbelastete Umlenkung bewirkt eine Hubverkürzung. Beim Verfahren des Mitnahmeelements (41) in der Öffnungsrichtung (13) wird die Kolbenstange (54) relativ zum Zylinder (53) herausgezogen.

Beim weiteren Verfahren des Mitnahmeelements (41) erreicht dieses die Parkposition (11), vgl. Figur 1. Der erste Federenergiespeicher (61) und der zweite Federenergiespeicher (101) sind auf ihre jeweiligen maximalen Betriebswerte geladen. Das Mitnahmeelement (41) ist kraft- und/oder formschlüssig im Gehäuse (21) gesichert. Der Mitnehmer wird freigegeben. Die Schiebetür oder die Schublade kann nun weiter geöffnet werden.

Beim Schließen der Schiebetür oder der Schublade kontaktiert in einem an die z.B. geschlossene Endlage angrenzenden Teilhub der Mitnehmer das Mitnahmeelement (41). Das Mitnahmeelement (41) wird aus der Parkposition (11) gelöst. Sein Führungszapfenpaar (42) schwenkt in den geraden Abschnitt (26) der Führungsbahn (25). Hierbei belastet das in der Schließrichtung (14) verfahrende Mitnahmeelement (41) die Kolbenstange (54). Diese wird in den Zylinder (53) eingeschoben. Hierbei wird gedrosselt z.B. Öl aus dem Verdrängungsraum in den Ausgleichraum verdrängt. Die Bewegung des Mitnahmeelements (41) wird verzögert. Gleichzeitig zieht der erste Federenergiespeicher (61) das Mitnahmeelement (41) in Richtung der Endposition (12).

Der sich verkürzende erste Federenergiespeicher (61) dreht die Umlenkscheibe (71) in den Darstellungen der Figuren 1 und 2 im Uhrzeigersinn. Die Umlenkscheibe (71) dreht in diesen Ansichten die im Schlitten gelagerten Lagerzapfen (91) im Gegenuhrzeigersinn. Mit abnehmender Anpresskraft des ersten Federenergiespeichers (61) wird der zweite Federenergiespeicher (101) entlastet. Der Schlitten (81) wird in der Schließrichtung (14) verschoben. Beispielsweise überlagern sich die Kräfte beider Federenergiespeicher (61, 101). Im Ausführungsbeispiel wirken die beiden Federenergiespeicher (61, 101)) zusammen mit einer geringen Federsteifigkeit beschleunigend auf das Mitnahmeelement (41). Diese Beschleunigungskraft wirkt entgegen der Verzögerungskraft der Zylinder-Kolben-Einheit (51). Die Resultierende dieser Kräfte zieht die Schiebetür oder die Schublade langsam in die z.B. geschlossene Endlage. Hier bleibt die Tür oder die Schublade stehen, ohne anzuschlagen.

Beispielsweise bei einem schnellen Schließen kann der erste Federenergiespeicher (61) von der Umlenkscheibe (71) abheben. Die Umlenkscheibe (71) wird z.B. schlagartig entlastet. Ein Auswandern der Umlenkscheibe (71) wird mittels der Führungsbunde (94), des Schlittens (81) und der Lage der Lagerzapfen (91) relativ zur Umlenkscheibe (71) verhindert. Aufgrund der Umlenkung lässt eine Längung des ersten Federenergiespeichers (61) nur maximal den halben Betrag dieser Längung als Weg der Umlenkscheibe (71) zu. Gleichzeitig wird beim Entlasten der Umlenkscheibe (71) ein Verschieben des Schlittens (81) in der Schließrichtung (14) mittels des zweiten Federenergiespeichers (101) ausgelöst. Der erste Federenergiespeicher (61) wird wieder in der Führungsnut (77) aufgenommen.

Die Schlittenbaugruppe (70) kann auch zwei zweite Federenergiespeicher (101) aufweisen. Diese sind dann beispielsweise parallel zueinander angeordnet und jeweils am Schlitten (81) und am Gehäuse (21) gehalten. Im Gehäuse (21) ist in diesem Fall eine zweite Federaufnahme (32) vorgesehen.

In der Figur 8 ist eine Variante der Schlittenbaugruppe (70) gargestellt. Die Schnittebene dieser Darstellung entspricht der Schnittebene der Figur 7.

Die Breite des Schlittens (81) entspricht der Breite der Umlenkscheibe (71). Im Schlitten (81) sind auch in dieser Variante die Lagerzapfen (91) mit ihren Lagerabschnitten (92) drehbar gelagert. Beispielsweise unmittelbar an die Lagerabschnitte (92) grenzt der Führungsabschnitt (94) an. Sein Außendurchmesser entspricht dem Außendurchmesser des in der Figur 5 dargestellten Lagerzapfens (91).

Die Umlenkscheibe (71) ist in diesem Ausführungsbeispiel nabenlos ausgebildet. Die Scheibenhörner (75) begrenzen die Umlenkscheibe (71) in der Querrichtung (6). Der Querschnitt der Führungsnut (77) der Umlenkscheibe (71) entspricht dem Querschnitt der in der Figur 4 dargestellten Führungsnut (77).

Die Umlenkscheibe (71) berührt den einzelnen Lagerzapfen (91) in zwei Wälzkontaktzonen (111). Auf der Seite des einzelnen Lagerzapfens (91) liegen diese Wälzkontaktzonen (111) in den Außenradien (97) der Führungsabschnitte (94). An der Umlenkscheibe (71) liegen die Wälzkontaktzonen (111) in den Außenrinnenabschnitten (79). Je nach Belastung können diese Wälzkontaktzonen (111) Punkte oder kleine Flächen sein. Die Mantelflächen (76) der Scheibenhörner (75) sind in diesem Ausführungsbeispiel ohne Kontakt zu den Lagerzapfen (91).

Die Breite in der Querrichtung (6) der in der Figur 8 dargestellten Variante der Schlittenbaugruppe (70) ist z.B. um 20 % geringer als die Breite der in der Figur 7 dargestellten Ausführungsform.

Die Funktion einer Selbsteinzugsvorrichtung (10) mit der in der Figur 8 dargestellten Schlittenbaugruppe (70) entspricht der Funktion der im Zusammenhang mit dem ersten Ausführungsbeispiel beschriebenen Selbsteinzugsvorrichtung (10). Aufgrund der Vorspannungen des ersten Federenergiespeichers (61) und des zweiten Federenergiespeichers (101) wird die Schlittenbaugruppe (70) an einem Kippen gehindert. Gegebenenfalls kann eine zusätzliche Führung des Schlittens (81) oder der Umlenkscheibe (71) im Gehäuse (21) vorgesehen sein.

Die Lagerzapfen (91) sind in diesem Ausführungsbeispiel mittels der Führungsabschnitte (94) in der Querrichtung (6) gehalten. Sie führen mittels der Führungsabschnitte (94) die Umlenkscheibe (71) bei ihrer Drehbewegung. Die Führung der Umlenkscheibe (71) in der Längsrichtung (5) und in der Höhenrichtung (7) entspricht der im Zusammenhang mit dem ersten Ausführungsbeispiel genannten Führung.

Auch Kombinationen der einzelnen Ausführungsbeispiele sind im Rahmen der durch die Ansprüche definierten Erfindung denkbar.

### Bezugszeichenliste:

- 1: Umgebung

- 5: Längsrichtung
- 6: Querrichtung
- 7: Höhenrichtung

- 10: Selbsteinzugsvorrichtung
- 11: Parkposition
- 12: Endposition
- 13: Öffnungsrichtung
- 14: Schließrichtung
- 15: Tragprofil

- 21: Gehäuse
- 22: Gehäuseunterschale
- 23: Oberseite
- 24: Längsschlitz
- 25: Führungsbahn
- 26: gerader Abschnitt
- 27: Parkabschnitt
- 28: Rückwand
- 29: Gehäusenut

- 31: Stirnwand
- 32: Federaufnahme für (101)
- 33: oberer Bereich von (21)
- 34: unterer Bereich von (21)
- 35: Gehäuseoberschale
- 36: Federhalterung für (61)

- 41: Mitnahmeelement
- 42: Führungszapfenpaar
- 43: Mitnahmeausnehmung
- 44: Zugzapfen

- 51: Zylinder-Kolben-Einheit
- 52: Kolbenstangenkopf
- 53: Zylinder
- 54: Kolbenstange
- 55: Zylinderboden
- 56: Zylinderkopf

- 61: erster Federenergiespeicher, Zugfeder
- 62: Obertrum
- 63: Untertrum

- 70: Schlittenbaugruppe
- 71: Umlenkscheibe
- 72: Mittelachse von (71)
- 73: Hohlnabe
- 74: Führungsbolzen
- 75: Scheibenhörner
- 76: Mantelflächen von (75)
- 77: Führungsnut
- 78: u-förmiger Rinnenabschnitt
- 79: Außenrinnenabschnitt

- 81: Schlitten
- 82: Querdurchbruch
- 83: Verbindungsstege
- 84: Führungsplatten
- 85: Federdurchführung
- 86: Lagerzapfenaufnahmen
- 87: Einführeinsenkung
- 88: Aufnahme
- 89: Schlittenlängsrichtung
- 91: Lagerzapfen
- 92: Abschnitt von (91), Lagerabschnitt
- 93: Abschnitt von (91), Bundabschnitt
- 94: Abschnitt von (91), Führungsabschnitt, Führungsbund
- 95: Stirnseiten
- 96: Mittellinien
- 97: Außenradien

- 101: zweiter Federenergiespeicher, Zugfeder

- 111: Kontaktstellen zwischen (71) und (91), Wälzkontaktzonen

## Patentansprüche

1. Selbsteinzugsvorrichtung (10) mit einem Gehäuse (21) und einem Schlitten (81), mit einem in dem Gehäuse (21) zwischen einer kraft- und/oder formschlüssig gesicherten Parkposition (11) und einer Endposition (12) und zurück verfahrbaren Mitnahmeelement (41), mit einem das Mitnahmeelement (41) und das Gehäuse (21) verbindenden ersten Federenergiespeicher (61) und mit mindestens einem zweiten Federenergiespeicher (101), die beide bei Lage des Mitnahmeelements (41) in der Parkposition (11) geladen sind und bei Lage des Mitnahmeelements (41) in der Endposition (12) auf einen Restenergiewert entladen sind, wobei der erste Federenergiespeicher (61) um eine relativ zu dem Schlitten (81) drehbar gelagerte Umlenkscheibe (71) geführt ist und wobei der Schlitten (81) relativ zum Gehäuse (21) in Richtung des die Umlenkscheibe (71) umschlingenden ersten Federenergiespeichers (61) mittels des zweiten Federenergiespeichers (101) belastet ist und wobei die Umlenkscheibe (71) eine umlaufende Führungsnut (77) hat, **dadurch gekennzeichnet,**
- **dass** die Umlenkscheibe (71) am Schlitten (81) mittels zweier außenliegender, im Schlitten (81) drehbar gelagerter Lagerzapfen (91) abgestützt ist,
- **dass** mindestens eine Tangentialebene an die Mantelfläche (76) der Umlenkscheibe (71) beide Lagerzapfen (91) schneidet und
- **dass** die Umlenkscheibe (71) bei einer Drehbewegung mittels des Schlittens (81) oder mittels der Lagerzapfen (91) geführt ist.

2. Selbsteinzugsvorrichtung (10) nach Anspruch 1, **dadurch gekennzeichnet, dass** sie eine mittels des Mitnahmeelements (41) belastbare, im Gehäuse (21) gelagerte Zylinder-Kolben-Einheit (51) umfasst.

3. Selbsteinzugsvorrichtung (10) nach Anspruch 1, **dadurch gekennzeichnet, dass** die Lagerzapfen (91) einen zentralen Führungsabschnitt (94) aufweisen.

4. Selbsteinzugsvorrichtung (10) nach Anspruch 3, **dadurch gekennzeichnet, dass** der Führungsabschnitt (94) zumindest bereichsweise komplementär zur Führungsnut (77) ausgebildet ist.

5. Selbsteinzugsvorrichtung (10) nach Anspruch 1, **dadurch gekennzeichnet, dass** die Lagerzapfen (91) symmetrisch zur Halbierenden des Umschlingungswinkels des ersten Federenergiespeichers (61) angeordnet sind.

6. Selbsteinzugsvorrichtung (10) nach Anspruch 1, **dadurch gekennzeichnet, dass** eine der Umlenkscheibe (71) zugewandte Tangentialebene an beide Lagerzapfen (91) einen geringeren Abstand zu einer Mittelachse (72) der Umlenkscheibe (71) hat als jede hierzu parallele Tangente an den ersten Federenergiespeicher (61).

7. Selbsteinzugsvorrichtung (10) nach Anspruch 1, **dadurch gekennzeichnet, dass** die Umlenkscheibe (71) nabenlos ausgebildet ist.

8. Selbsteinzugsvorrichtung (10) nach Anspruch 1, **dadurch gekennzeichnet, dass** der Schlitten (81) oder die Umlenkscheibe (71) im Gehäuse (21) geführt ist.

## Claims

1. Automatic feed-in apparatus (10) with a housing (21) and a carriage (81), comprising an entrainment element (41) that can be moved in the housing (21) between a parking position (11) secured in a non-positive and/or positive-locking manner and an end position (12) and back, comprising a first spring energy store (61) connecting the entrainment element (41) and the housing (21) and comprising at least one second spring energy store (101), both of which are charged when the entrainment element (41) is positioned in the parking position (11) and are discharged to a residual energy value when the entrainment element (41) is positioned in the end position (12), wherein the first spring energy store (61) is guided around a deflection disc (71) rotatably mounted relative to the carriage (81) and wherein the carriage (81) is biased relative to the housing (21) in the direction of the first spring energy store (61) wrapping around the deflection disc (71) by means of the second spring energy store (101) and wherein the deflection disc (71) comprises a circumferential guide groove (77), **characterized in that**
- the deflection disc (71) on the carriage (81) is supported by means of two outer bearing pins (91) rotatably mounted within the carriage (81),
- at least one tangential plane on the shell surface (76) of the deflection disc (71) intersects both bearing pins (91) and
- the deflection disc (71) is guided during a rotary movement by means of the carriage (81) or by means of the bearing pins (91).

2. Automatic feed-in apparatus (10) according to Claim 1, **characterized in that** it comprises a cylinder-piston unit (51), which mounted in the within the housing (21) and can be biased by means of the entrainment element (41).

3. Automatic feed-in apparatus (10) according to Claim 1, **characterized in that** the bearing pins (91) comprise a central guide section (94).

4. Automatic feed-in apparatus (10) according to Claim 3, **characterized in that** the guide section (94) is formed at least partially complementary to the guide groove (77).

5. Automatic feed-in apparatus (10) according to Claim 1, **characterized in that** the bearing pins (91) are symmetrically arranged to bisect the wrap angle of the first spring energy store (61).

6. Automatic feed-in apparatus (10) according to Claim 1, **characterized in that** a tangential plane facing the deflection disc (71) on both bearing pins (91) has a smaller distance to a centre axis (72) of the deflection disc (71) than any parallel tangent on the first spring energy store (61).

7. Automatic feed-in apparatus (10) according to Claim 1, **characterized in that** the deflection disc (71) is without a nave.

8. Automatic feed-in apparatus (10) according to Claim 1, **characterized in that** the carriage (81) or the deflection disc (71) is guided within the housing (21).

## Revendications

1. Dispositif de retour automatique (10) pourvu d'un boîtier (21) et d'un chariot (81), comprenant un élément entraîneur (41) déplaçable dans le boîtier (21) entre une position de stationnement (11) bloquée par complémentarité de force et/ou par complémentarité de forme et une position finale (12) et en retour, comprenant un premier accumulateur d'énergie à ressort (61) reliant l'élément entraîneur (41) et le boîtier (21) et au moins un deuxième accumulateur d'énergie à ressort (101), qui sont chargés tous les deux lorsque l'élément entraîneur (41) se trouve dans la position de stationnement (11) et qui sont déchargés à une valeur d'énergie résiduelle lorsque l'élément entraîneur (41) se trouve dans la position finale (12), le premier accumulateur d'énergie à ressort (61) étant guidé autour d'une poulie de renvoi (71) logée en étant rotative par rapport au chariot (81) et le chariot (81) étant contraint par rapport au boîtier (21) au moyen du deuxième accumulateur d'énergie à ressort (101) dans la direction du premier accumulateur d'énergie à ressort (61) enroulé autour de la poulie de renvoi (71) et la poulie de renvoi (71) ayant une rainure de guidage (77) périphérique, **caractérisé**
- **en ce que** la poulie de renvoi (71) est appuyée sur le chariot (81) au moyen de deux tourillons (91) extérieurs, logés en étant rotatifs dans le chariot (81),
- **en ce qu'**au moins un plan tangentiel à la surface d'enveloppe (76) de la poulie de renvoi (71) recoupe les deux tourillons (91) et
- **en ce que** la poulie de renvoi (71) est guidée lors d'un déplacement en rotation au moyen du chariot (81) ou au moyen des tourillons (91).

2. Dispositif de retour automatique (10) selon la revendication 1, **caractérisé en ce qu'**il comprend une unité piston/cylindre (51) susceptible d'être contrainte au moyen de l'élément entraîneur (41), logée dans le boîtier (21).

3. Dispositif de retour automatique (10) selon la revendication 1, **caractérisé en ce que** les tourillons (91) comportent un segment de guidage (94) central.

4. Dispositif de retour automatique (10) selon la revendication 3, **caractérisé en ce que** le segment de guidage (94) est conçu au moins par endroit de manière complémentaire à la rainure de guidage (77).

5. Dispositif de retour automatique (10) selon la revendication 1, **caractérisé en ce que** les tourillons (91) sont placés en symétrie de la bissectrice de l'angle d'enroulement du premier accumulateur d'énergie à ressort (61).

6. Dispositif de retour automatique (10) selon la revendication 1, **caractérisé en ce qu'**un plan tangentiel qui fait face à la poulie de renvoi (71) sur les deux tourillons (91) présente un écart plus faible par rapport à un axe médian (72) de la poulie de renvoi (71) que chaque tangente parallèle à celui-ci sur le premier accumulateur d'énergie à ressort (61).

7. Dispositif de retour automatique (10) selon la revendication 1, **caractérisé en ce que** la poulie de renvoi (71) est conçue sans moyeu.

8. Dispositif de retour automatique (10) selon la revendication 1, **caractérisé en ce que** le chariot (81) ou la poulie de renvoi (71) est guidé(e) dans le boîtier (21).
